# EUROPÄISCHE PATENTSCHRIFT

(11) **EP 0 137 315 B1**
(45) Veröffentlichungstag und Bekanntmachung des Hinweises auf die Patenterteilung: **01.06.1988**
(21) Anmeldenummer: 84110654.5
(22) Anmeldetag: 07.09.1984
(51) Int. Cl.: C21C 5/52, C21C 7/10, B22D 27/15

(54) **Verfahren und Anlage zum Herstellen von hochreinen Legierungen**
Process and apparatus for the manufacture of high-purity alloys
Procédé et installation pour la fabrication d'alliages de haute pureté

(30) Priorität: 26.09.1983 DE 3334733
(43) Veröffentlichungstag der Anmeldung: 17.04.1985
(73) Patentinhaber: Fried. Krupp Gesellschaft mit beschränkter Haftung, 45143 Essen (DE)
(72) Erfinder: Hartwig, Jürgen, Dr.-Ing., D-4300 Essen 14 (DE); Jachowski, Johannes, D-4100 Duisburg 46 (DE); Pant, Paul, Dipl.-Ing., D-4300 Essen 1 (DE)

(56) Entgegenhaltungen:
- DE-A- 1 942 696
- DE-B- 1 214 359
- FR-A- 2 005 441
- GB-A- 853 411
- US-A- 2 854 228

## Beschreibung

Bei einem bekannten Verfahren wird das die Legierung bildende Ausgangsmaterial in einem Induktionstiegel erschmolzen, einer Vakuumbehandlung unterzogen und anschließend in einen widerstandsbeheizten Gießtrichter abgegossen, aus dem es unter Bildung einer bestimmten metallostatischen Höhe abgegossen und z. B. durch ein Verdüsungssystem in eine Verdüsungskammer gelangt. Bei diesem Verfahren können - insbesondere in der Anfangsphase des Abgießens, in der sich noch keine metallostatische Höhe im Gießtrichter eingestellt hat - keramische Teilchen der Auskleidung des Induktionstiegels und Schlackenteilchen - letztere auch beim Leerfließen des Gießtrichers - in den Verdüsungsraum gelangen. Weiterhin besteht bei diesem Verfahren die Gefahr, daß das flüssige Material mit der Auskleidung des Gießtrichters unter Bildung weiterer Verunreinigungen reagiert, die mit in das Endprodukt gelangen.

Es ist auch bekannt, das die Legierung bildende Ausgangsmaterial in einem Induktionstiegel mit einer im Boden angeordneten Ausflußöffnung zu erschmelzen, wobei die Bodenöffnung durch eine entsprechende Stopfenanordnung verschließbar ist. Bei diesem Verfahren bleiben zwar die Schlackenteilchen weitgehend an der Oberfläche der Schmelze, es besteht jedoch die Gefahr, daß die Verschließanordnung sowohl bei der Beschickung des Tiegels mit dem festen Ausgangsmaterial beschädigt wird, als auch, daß die dichtenden Flächen der Verschließanordnung, d. h. sowohl des schließenden Teils als auch der Ausgußöffnung, bei der ständig im Induktionstiegel erzeugten Durchwirbelung der Schmelze erodiert werden.

Weiterhin ist aus der FR-A-2 005 441 ein Verfahren und eine Vorrichtung zum Herstellen metallurgischer Erzeugnisse bekannt, bei dem bzw. in der eine Legierung in einem in einer Vakuumkammeranordnung befindlichen Induktionsofen erschmolzen und innerhalb der Vakuumkammeranordnung ggf. über eine kippbare Gießpfanne auf eine Gießrinnenanordnung gegeben wird, von der es ggf. durch den durch einen Stopfen verschließbaren bodenseitigen Auslaß der Gießpfanne eines fahrbaren Gießwagens vergossen wird. Dabei wird die Legierung in den Gießpfannen und auf der Gießrinnenanordnung durch darüber angeordnete Elektronenstrahler beheizt, um sie fließ- und gießfähig zu halten. In den Gießpfannen ergibt sich dabei aber nur eine Energiezufuhr von der Oberfläche her.

Der Erfindung liegt die Aufgabe zugrunde, ein Verfahren zum Herstellen von hochreinen Legierungen anzugeben, bei dessen Anwendung der Reinheitsgrad der Legierung verbessert wird und durchgehend über die ganze Gießphase einhaltbar ist. Weiter soll eine Anlage zum Durchführen des Verfahrens geschaffen werden.

Diese Aufgabe wird durch die im Anspruch 1 gekennzeichneten Merkmale gelöst. Während durch die von dem Induktionstiegel in der Schmelze erzeugte Durchwirbelung ständig die zur Vakuumbehandlung erwünschte Bewegung des Schmelzbades vorhanden ist, wird das Material in dem weiteren

Schmelztiegel strömungsmäßig in Ruhe gehalten. Dadurch können die nichtmetallischen Verunreinigungen, ihrem Auftrieb entsprechend, an die Oberfläche gelangen und dort verbleiben. Die in dem zweiten Schmelztiegel befindliche Schmelze erfährt also gegenüber den Bedingungen im Induktionstiegel einen höheren Reinheitsgrad. Da sich die Anreicherung der nichtmetallischen Verunreinigungen bereits vor dem Abfließen durch die unten gelegene Ausgußöffnung an der Oberfläche der Schmelze befindet, fließt vom Beginn des Öffnens an ein hochreines Legierungsmaterial. Durch rechtzeitiges Betätigen der Verschließanordnung kann das Ausfließen der nichtmetallischen Verunreinigungen verhindert und so der hohe Reinheitsgrad über die ganze Gießphase eingehalten werden.

Durch die Maßnahme nach dem Nebenanspruch, dem Anspruch 2, kann der Reinheitsgrad noch günstiger gestaltet werden. Die Unteransprüche, die Ansprüche 3 bis 12, stellen eine vorteilhafte Anlage zur Durchführung des erfindungsgemäßen Verfahrens dar.

Als ein Ausführungsbeispiel des Gegenstandes der Erfindung ist in der Zeichnung eine Anlage zum Inertgasverdüsen von Legierungspulver schematisch dargestellt, die im folgenden näher beschrieben wird. Die Anlage umfaßt einen Induktionsschmelztiegel 1, der in einem Vakuumkessel 2 untergebracht ist. In dem Vakuumkessel befindet sich außerdem ein widerstandsbeheizter Schmelzofen 3, der in seinem Boden eine Ausflußdüse 4 aufweist. Dem Schmelzofen 3 ist eine Verschließanordnung 5 zugeordnet, die eine Stopfenstange 6 aufweist, die von oben her durch eine Vakuumführung 7 in den Vakuumkessel 2 eingeführt ist und von einer Regelvorrichtung 8 bedient werden kann. An ihrem unteren Ende ist die Stopfenstange 6 mit einer Ummantelung und/oder Beschichtung 9 versehen.

Der oberhalb der Ummantelung befindliche Teil der Verschlußstange 6, die Vakuumführung 7 und/ oder die Regelvorrichtung 8 können, um schädliche thermische Einflüsse möglichst gering zu halten, an ein (nicht dargestelltes) Kühlsystem angeschlossen sein.

Im unteren Bereich des Schmelzofens 3 sind Düsen 10 angeordnet, die in das Innere des Schmelzofens 3 weisen und die nach außen an eine (nicht dargestellte) Inertgasleitung angeschlossen sind.

Die Stopfenstange 6 weist an ihrem unteren Ende seitlich in den Hohlraum des Schmelzofens 3 gerichtete Düsen 11 sowie eine in Richtung der Ausflußdüse 4 gerichtete Düse 12 auf. Die Düsen 11 und 12 sind an eine (nicht dargestellte) Inertgaszuführung angeschlossen.

Unterhalb der Ausflußöffnung 4 befindet sich eine Verdüsungskammer 13, die an ihrem oberen Ende eine genau unter der Ausflußdüse 4 gelegene Verdüsungsanordnung 14 aufweist.

Zum Aufschmelzen und zur Vakuumbehandlung wird das Ausgangsmaterial zunächst in den Induktionsschmelztiegel 1 eingegeben. Nach der Vakuumbehandlung wird die Legierung zur Einstellung der erforderlichen Gießtemperatur und zur Raffinationsbehandlung, d. h. zur Entfernung aller nichtmetallischen Verunreinigungen durch dichtebedingten Auftrieb und zur Einstellung der Gießtemperatur in den widerstandsbeheizten Schmelzofen 3 umgefüllt. Der dichtebedingte Auftrieb der nichtmetallischen Verunreinigungen kann durch das durch die Düsen 10 und/oder 11 in die Schmelze gelangende Inertgas unterstützt werden. In dem widerstandsbeheizten Schmelzofen 3 wird die Schmelze für die Dauer der Raffinationsbehandlung auf einer konstanten Gießtemperatur gehalten.

Zum Abgießen der Legierung in den Verdüsungsraum 13 wird die Stopfenstange 6 durch Betätigen der Regelvorrichtung 8 angehoben und dadurch die Ausflußdüse 4 geöffnet. Dabei kann der durch die Düse 12 austretende Inertgasstrahl zur Unterstützung der Verdüsung des in die Verdüsungskammer 13 einfließenden Legierungsstromes herangezogen werden.

In Abwandlung des beschriebenen Ausführungsbeispiels kann der widerstandsbeheizte Schmelzofen 3 zum Vergießen der Legierung im Form-, Block- und Stranggußverfahren verwendet werden.

## Patentansprüche

1. Verfahren zur Herstellung von hochreinen Legierungen, bestehend aus den Schritten
a) Erschmelzen der Legierung in einem Induktionstiegel und Vakuumbehandlung der Schmelze,
b) Umfüllen der Schmelze unter Vakuum in einen zweiten Behälter und
c) Abgießen der Schmelze aus einer unterhalb des Badspiegels befindlichen Ausgußöffnung,
gekennzeichnet durch folgende Schritte:
d) Raffinationsbehandlung der Schmelze in dem zweiten Behälter, wobei die gesamte Schmelze auf eine erforderliche Gießtemperatur gebracht und ohne Badbewegung solange bei dieser Gießtemperatur gehalten wird, bis Verunreinigungen aufgestiegen sind,
e) Abgießen der Schmelze bei gleichbleibender Gießtemperatur und
f) Beenden des Abgießens, bevor die zum Badspiegel aufgestiegenen Verunreinigungen mit ausfließen können.

2. Verfahren zur Herstellung von hochreinen Legierungen, bestehend aus den Schritten
a) Erschmelzen der Legierung in einem Induktionstiegel und Vakuumbehandlung der Schmelze,
b) Umfüllen der Schmelze unter Vakuum in einen zweiten Behälter und
c) Abgießen der Schmelze aus einer unterhalb des Badspiegels befindlichen Ausgußöffnung,
gekennzeichnet durch folgende Schritte:
d) Raffinationsbehandlung der Schmelze in dem zweiten Behälter unter Zuführen von Inertgas in den unteren Bereich des Behälters, wobei die gesamte Schmelze auf eine erforderliche Gießtemperatur gebracht wird,
e) Halten der Gießtemperatur der Schmelze ohne Badbewegung, solange bis die Verunreinigungen aufgestiegen sind,
f) Abgießen der Schmelze bei gleichbleibender Gießtemperatur und
g) Beenden des Abgießens, bevor die zum Badspiegel aufgestiegenen Verunreinigungen mit ausfließen können.

3. Anlage zur Durchführung des Verfahrens nach Anspruch 1 oder 2 mit einem in einer Vakuumschmelzanlage (2) befindlichen Induktionstiegel (1), einem zweiten in der Vakuumschmelzanlage befindlichen Behälter mit einer in seinem unteren Bereich angeordneten Ausgußöffnung (4) mit einer Verschließanordnung (5) und mit einem darunter gelegenen Raum (13) zur Erstarrung der flüssigen Legierung, dadurch gekennzeichnet, daß der zweite Behälter als fest angeordneter, mit Mitteln zum Beheizen versehener Schmelztiegel (3) ausgebildet ist.

4. Anlage nach Anspruch 3, dadurch gekennzeichnet, daß der zweite Schmelztiegel (3) als widerstandsbeheizter Schmelzofen ausgebildet ist.

5. Anlage nach Anspruch 3, dadurch gekennzeichnet, daß der zweite Schmelztiegel (3) induktiv über einen Suszeptor beheizbar ist.

6. Anlage nach Anspruch 3, dadurch gekennzeichnet, daß der zweite Schmelztiegel (3) mit Hochfrequenz betreibbar ist.

7. Anlage nach einem der Ansprüche 3 bis 6, dadurch gekennzeichnet, daß im unteren Bereich des zweiten Schmelztiegels (3) Düsen (10) zur Zuführung von Inertgas angeordnet sind.

8. Anlage nach einem der Ansprüche 3 bis 7, dadurch gekennzeichnet, daß die Verschließanordnung (5) eine metallische Stopfenstange (6) mit einer temperaturbeständigen Umkleidung (9) aufweist.

9. Anlage nach Anspruch 8, dadurch gekennzeichnet, daß im unteren Teil der Stopfenstange (6) Öffnungen (11, 12) zur Durchführung von Inertgas angeordnet sind.

10. Anlage nach Anspruch 9, dadurch gekennzeichnet, daß die im unteren Teil der Stopfenstange (6) angeordneten Öffnungen (11) seitlich in den zur Aufnahme der Legierung bestimmten Hohlraum des zweiten Schmelztiegels (3) gerichtet sind.

11. Anlage nach einem der Ansprüche 9 oder 10, dadurch gekennzeichnet, daß die Stopfenstange (6) eine in die Ausgußöffnung (4) des zweiten Schmelztiegels (3) gerichtete Auslaßöffnung (12) aufweist.

12. Anlage nach einem der Ansprüche 8 bis 11, dadurch gekennzeichnet, daß die Verschließeinrichtung (5) durch ein Kühlmittel kühlbar ist.

## Claims

1. A process for the manufacture of high purity alloys, comprising the steps:
a) melting the alloy in an induction crucible and vacuum-treating the melt;
b) transferring the melt in vacuo to a second container, and
c) casting the melt from a discharge aperture dis₋ posed below the bath level,
characterized by the following steps:
d) refining treatment of the melt in the second container, the whole melt being heated to a required casting temperature and maintained at such temperature without bath movement until impurities have risen,
e) casting the melt at constant casting temperature, and
f) terminating casting before the impurities which have risen to the bath level can also be diₛcharged.

2. A process for the manufacture of high purity alloys, comprising the steps:
a) melting the alloy in an induction crucible and vacuum-treating the melt,
b) transferring the melt in vacuo to a second container, and
c) casting the melt from a discharge aperture disposed below the bath level,
characterized by the following steps:
d) refining treatment of the melt in the second container with the supply of inert gas to the lower zone of the container, the whole melt being heated to a required casting temperature, ,
e) maintaining the casting temperature of the melt without bath movement until the impurities have risen,
f) casting the melt at constant casting temperature, and
g) terminating casting before the impurities which have risen to the bath level can also be discharged.

3. An apparatus for performing the process according to claims 1 or 2 having: an induction crucible (1) disposed' in a vacuum melting installation (2); a second container which is disposed in the vacuum melting installation and has a discharge aperture (4) disposed in its lower zone; a closure arrangement (5); and a chamber (13) below the vacuum melting installation for the solidification of the liquid alloy, characterized in that the second container takes the form of a rigidly disposed melting crucible (3) having heating means.

4. An apparatus according to claim 3, characterized in that the second melting crucible (3) takes the form of a resistance-heated melting furnace.

5. An apparatus according to claim 3, characterized in that the second heating crucible (3) can be heated inductively via a susceptor.

6. An apparatus according to claim 3, characterized in that the second melting crucible (3) can be operated at high frequency.

7. An apparatus according to claims 3 to 6, characterized in that nozzles (10) for supplying inert gas are disposed in the lower zone of the melting crucible (3).

8. An apparatus according to one of claims 3 to 7, characterized in that the closure arrangement (5) has a metallic stopper rod (6) having a temperature- resistant sheathing (9).

9. An apparatus according to claim 8, characterized in that apertures (11, 12) for the passage of inert gas are provided in the lower portion of the stopper rod (6).

10. An apparatus according to claim 9, characterized in that the apertures (11) provided in the lower portion of the stopper rod (6) are directed laterally into the cavity of the second melting crucible (3) which receives the alloy.

11. An apparatus according to claims 9 or 10, characterized in that the stopper rod (6) has an outlet aperture (12) directed into the discharge aperture (4) of the second melting crucible (3).

12. An apparatus according to one of claims 8 to 11, characterized in that the closure arrangement (5) can be cooled by a coolant.

## Revendications

1. Procédé pour la fabrication d'alliages de haute pureté qui comporte les stades suivants:
a) fusion de l'alliage dans un creuset à induction et traitement sous vide du métal liquide;
b) transvasement du métal liquide sous vide dans un deuxième récipient;
c) coulée du métal liquide par un orifice de coulée situé au-dessous de la surface du bain,
caractérisé en ce qu'il comporte les stades suivants:
d) traitement d'affinage du métal liquide dans le deuxième récipient, la totalité du métal liquide étant portée à la température de coulée nécessaire et étant maintenue sans agitation du bain à cette température de coulée jusqu'à ce que les impuretés soient remontées à la surface;
e) coulée du métal liquide maintenu à la température de coulée;
f) arrêt de la coulée avant que les impuretés remontées à la surface du bain puissent être entraînées à l'extérieur.

2. Procédé pour la fabrication d'alliages de haute pureté qui comporte les stades suivants:
a) fusion de l'alliage dans un creuset à induction et traitement sous vide du métal liquide;
b) transvasement du métal liquide sous vide dans un deuxième récipient;
c) coulée du métal liquide par un orifice de coulée situé au-dessous de la surface du bain, caractérisé en ce qu'il comporte les stades suivants:
d) traitement d'affinage du métal liquide dans le deuxième récipient avec introduction de gaz inerte dans la zone inférieure du récipient, la totalité du métal liquide étant portée à la température du coulée nécessaire;
e) maintien du métal liquide à la température de coulée sans agitation du bain jusqu'à ce que les impuretés soient remontées à la surface;
f) coulée du métal liquide maintenu à la température de coulée;
g) arrêt de la coulée avant que les impuretés remontées à la surface du bain puissent être entraînées à l'extérieur.

3. Installation pour l'application du procédé selon l'une des revendications 1 ou 2 comportant un creuset à induction (1) situé dans une installation de coulée sous vide (2), un deuxième récipient situé dans l'installation de coulée sous vide et comportant un orifice de coulée (4) situé dans sa partie inférieure et comportant un dispositif d'obturation (5) et une cavité sous-jacente (13) pour la solidification de t'ai- liage liquide, caractérisée en ce que le deuxième récipient est un creuset de fusion (3) monté à poste fixe et muni de moyens de chauffage.

4. Installation selon la revendication 3, caractérisée en ce que le deuxième creuset de fusion (3) est un four de fusion chauffé par résistance.

5. Installation selon la revendication 3, caractérisée en ce que le deuxième creuset de fusion (3) peut être chauffé par induction par l'intermédiaire d'un suscepteur.

6. Installation selon la revendication 3, caractérisé en ce que le deuxième creuset de fusion (3) peut fonctionner à haute fréquence.

7. Installation selon l'une des revendications 3 à 6, caractérisée en ce que la partie inférieure du deuxième creuset de fusion (3) comporte des buses (10) pour l'introduction de gaz inerte.

8. Installation selon l'une des revendications 3 à 7, caractérisée en ce que le dispositiv d'obturation (5) comporte une tige d'obturation (6) en métal entourée d'un revêtement (9) résistant à la chaleur.

9. Installation selon la revendication 8, caractérisée en ce que la partie inférieure de la tige d'obturation (6) comporte des orifices (11, 12) pour le passage de gaz inerte.

10. Installation selon la revendication 9, caractérisée en ce que les orifices (11) ménagés à la partie inférieure de la tige d'obturation (6) sont dirigés latéralement vers la cavité du deuxième creuset de fusion (3) destinée à recevoir l'alliage.

11. Installation selon l'une des revendications 9 ou 10, caractérisée en ce que la tige d'obturation (6) comporte un orifice de sortie (12) dirigé vers i'orifice de coulée (4) du deuxième creuset de coulée (3).

12. Installation selon l'une des revendications 8 à 11, caractérisée en ce que le dispositif d'obturation (5) peut être refroidi par un réfrigérant.
